# EUROPÄISCHE PATENTSCHRIFT

(11) **EP 2 094 924 B1**
(45) Veröffentlichungstag und Bekanntmachung des Hinweises auf die Patenterteilung: **05.01.2011**
(21) Anmeldenummer: 07856019.0
(22) Anmeldetag: 26.11.2007
(51) Int. Cl.: E05B 65/19

(54) **TÜRSCHLOSS FÜR TÜREN VON LUFTFAHRZEUGEN, INSBESONDERE VON HUBSCHRAUBERN**
DOOR LOCK FOR DOORS OF AIRCRAFT, ESPECIALLY OF HELICOPTERS
SERRURE POUR PORTES D'AÉRONEFS, EN PARTICULIER D'HÉLICOPTÈRES

(30) Priorität: 28.11.2006 DE 102006056442
(43) Veröffentlichungstag der Anmeldung: 02.09.2009
(73) Patentinhaber: Eurocopter Deutschland GmbH, 86609 Donauwörth (DE)
(72) Erfinder: KÖPPEL, Klaus, 86663 Asbach-Bäumenheim (DE); ROWBUT, Alexander, 13090 Aix-en-Provence (FR)
(74) Vertreter: GPI & Associés
(86) Internationale Anmeldenummer: PCT/DE2007/002125
(87) Internationale Veröffentlichungsnummer: WO 2008/064650

(56) Entgegenhaltungen:
- DE-A1- 3 707 323
- DE-A1- 10 359 737
- DE-A1- 19 530 723
- DE-U1- 20 210 249

## Beschreibung

Die Erfindung betrifft ein Türschloss für Türen von Luftfahrzeugen, insbesondere von Hubschraubern gemäß dem Oberbegriff des Patentanspruches 1.

Solche Türen sind für den Zustieg des Piloten bekanntlich als Flügeltüren ausgebildet. Anders als bei Landfahrzeugen müssen bei Luftfahrzeugen die dort innerhalb der in der Rumpfstruktur vorgesehenen Öffnungen vorhandenen Türen absolut sicher verschlossen - eingestrakt - sein, wobei für die notwendige Abdichtung zwischen Tür und Türöffnung in der Regel sogenannte Gasdruckfedern vorgesehen sind.

Das Verschließen solcher Türen erfordert daher drei aufeinanderfolgende manuelle Handhabungen, nämlich Zuziehen der Tür, Halten der Tür in diesen Zustand und anschließend deren Verriegeln. Hierzu sind mit der Türstruktur mehrere Türschlösser verbunden, deren mit an der Rumpfstruktur befestigten Rasten zusammenwirkende Zuhaltungen über ein geeignetes einen Handgriff aufweisendes Gestänge gemeinsam betätigbar sind. Es ist also beim Schließen solcher Türen für die zwei letzten Handhabungen ein erheblicher Kraftaufwand nötig, da die jeweilige Tür beim Verriegeln ausreichend fest zuzuhalten ist. Ist die Tür nicht stark genug zugezogen, kann es passieren, dass infolge der Kraft der Gasfedern die eine oder andere Zuhaltung "in's Leere" greift und daher die betroffene Tür nicht ordnungsgemäß verschlossen ist. Darüber hinaus werden für das Schließen der Tür in der Regel beide Hände der betroffenen Person benötigt.

Die bisher bekannten Türschlösser von Verriegelungsvorrichtungen für solche Türen sind offensichtlich bedienerunfreundlich. Zwar hat man für das Türöffnen, so lange man vor dem Hubschrauber steht, genügend Platz und Bewegungsfreiheit für das Öffnen und Schließen der Tür und kann ein Ziehen, Drücken und Drehen des Handgriffs ohne größere Schwierigkeiten ausführen. Dies ändert sich jedoch sofort nach dem Einsteigen und Platznehmen im Hubschrauber; bedingt durch die eingeschränkte Ergonomie und der Tatsache, dass Pilotensitze abhängig von Körpergröße nach vorne und nach oben verstellbar ausgebildet sind, ist dann das Bedienen solcher Türen um ein Vielfaches erschwert.

Die Türen eines Hubschraubers stellen den ersten Kontakt zum Fluggerät her und bestimmen somit den ersten Eindruck an den jeweiligen Benutzer. Es besteht daher Forderung, dass Türen von ihrer Bedienbarkeit und Funktion selbsterklärend ausgebildet sind und nicht schon das erste manuelle und/oder technische Hindernis beim Einstieg in den Hubschrauber bilden. Die Funktionen der Türverriegelung sollten ebenfalls ohne zusätzliche Beschilderungen und Hinweise für jedermann verständlich und logisch bedienbar sein.

Eine gattungsgemäße, sämtliche Merkmale des Oberbegriffs des Patentanspruches 1 aufweisende Türverriegelungsvorrichtung für Türen von Hubschraubern ist für den Hubschrauber Eurocopter EC 135 als Sonderausrüstung lieferbar und im Einsatz.

Aus der DE 37 07 323 A1 ist ein Türverriegelungssystem, insbesondere für eine Hubschraubertür mit zwei gegensinnig arbeitenden Wiegenschtössern, durch die der Türflügel in der Schließlage bezüglich des Türrahmens selbsttätig zentriert und mit diesem in Richtung der Flächenerstreckung des Türflügels druck- oder zugverspannt wird, bekannt. Als nachteilig erweist sich hierbei, dass der Türflügel beim Verriegeln in der Schließlage festzuhalten ist, so dass für einen Schließvorgang zwei Hände benötigt werden.

In der DE 103 59 737 A1 ist eine Vorrichtung zur Verriegelung einer Fronthaube eines Kraftfahrzeuges offenbart. Die Vorrichtung weist mindestens einen Hauptverschluss und mindestens einen Zusatzverschluss auf, die jeweils eine Drehfalle mit Sperrklinke und ein durch die Drehfalle in der Schließstellung der Fronthaube verriegelbares Schließglied umfassen. Zur anfänglichen Begrenzung des Öffnungshubs der Fronthaube ist das Schließglied des Zusatzverschlusses so ausgebildet, dass bei entriegeltem Hauptverschluss erst nach einem gewollten öffnungshub der Fronthaube eine Verriegelungswirkung zwischen Schließglied und Drehfalle des Zusatzverschlusses einsetzt. Als nachteilig erweist sich hierbei, dass in Vorraststellung, d. h. nach Aktivierung der Drehfalle zwischen Fronthaube und Karosserie ein Spalt verbleibt.

Die DE 195 30 723 A1 offenbart eine Motorhaubenverschlusseinrichtung für ein Kraftfahrzeug mit zumindest einem an der Rumpfkarosserie befestigten Motorhaubenverschluss, welcher eine Drehfalle und eine mit der Drehfalle wechselwirkende Sperrklinke aufweist, mit zumindest einem dem Motorhaubenverschluss zugeordneten und an der Motorhaube des Kraftfahrzeugs befestigten Schließbolzen sowie mit einem In eine Sicherungsstellung mittels einer Fanghakenfeder federkraftbeaufschlagten Fanghaken zum Halten der Motorhaube in einer Öffnungsbereitschaftsposition. Die Sperrklinke ist über eine im Innenraum des Kraftfahrzeuges angeordnete Betätigungsvorrichtung aus einer Rast der Drehfalle aushebbar, wobei die Motorhaube durch die Drehfalle bei ausgehobener Sperrklinke in die Öffnungsbereitschaftsposition anhebbar ist und wobei die Motorhaube nach manueller Betätigung des Fanghakens aus der Öffnungsbereitschaftsstellung In die Offenstellung anhebbar ist. Der Motorhaubenverschluss weist einen elektrisch ansteuerbaren Öffnungsstellantrieb auf, welcher ein mit der Sperrklinke verbundenes Stellelement aufweist.

Der Erfindung liegt daher die Aufgabe zugrunde, eine neue Türverriegelungsvorrichtung zu schaffen, die unter Beibehalten der Schließsicherheit besser als bisher bedlenbar ist.

Ausgehend von einer Türverriegelung der eingangsgenannten Art ist diese Aufgabe gemäß der Erfindung durch die kennzeichnenden Merkmale des Patentanspruches 1 gelöst.

Weitere Merkmale der Erfindung ergeben sich aus den Unteransprüchen.

Die neue Türverriegelung ist überraschend vorteilhaft.

Mit Hilfe des erfindungsgemäßen Fanghakens, der mit dem Verriegelungshaken in getrieblicher Wirkverbindung steht, wird nämlich vor dem Wirksamwerden des Verriegelungshakens die betroffene, als Flügeltür ausgebildete Tür In der Schileßlage, in der der Verriegelungshaken erst im Bereich der Raste ist, "gefangen", sodass allein durch weiteres Bewegen des Verriegelungshakens in dessen Schließlage über den genannten Handgriff die Tür in ihre endgültige Schließlage überführbar ist, ohne das hierzu ein Halten/Anziehen/Andrücken der Tür in die in der Rumpfstruktur vorhandene Öffnung von Hand notwendig ist. Bei der Überführung des Verriegelungshakens in ihre endgültige Schließstellung wird über die getriebliche Verbindung, die erfindungsgemäß als senkrecht zur Schwenkachse von Verriegelungs- und Fanghaken angeordneter federbelasteter

Schwenkkeil ausgebildet ist, der Fanghaken für einen neuen Schließvorgang wieder freigegeben. Keilfläche und Fangstufe des Schwenkkeils sind an seiner den Endbereichen von Fang- und Verriegelungshaken zugewandten Wirkfläche angeordnet, wobei der von einer Torsionsfeder in Bezug auf seinen Lagerbolzen im Gegenzeigersinne beaufschlagte Schwenkkeil, sobald die Fangstufe in Wirkverbindung mit einem Fortsatz des Fanghakens ist, diesen in seiner in Anlage zum Anschlagstift gelangten Lage sperrt.

Die erfindungsgemäße Ausbildung der Türverriegelung erleichtert das sichere Schließen solcher Türen erheblich und steigert daher den Bedienungskomfort für die Crew eines Hubschraubers wesentlich.

Die Erfindung ist nachfolgend anhand einer in der Zeichnung mehr oder minder schematisch dargestellten Ausführungsbeispiels beschrieben.

Es zeigen:
- Fig. 1: eine isometrische Ansicht einer für eine Flügeltür eines Hubschraubers bestimmte Verriegelungsvorrichtung gemäß der Erfindung,
- Fig. 2: eine Draufsicht auf die Verriegelungsvor- richtung nach Fig. 1
- Fig. 3: eine Seitenansicht der Verriegelungsvorrichtung nach Fig. 1 in Richtungdes Pfeiles A r
- Fig. 4: eine Seitenansicht der Verriegelungsvorrichtung nach Fig. 1 in Richtung des Pfeiles B mit der die Verriegelungsorgane tragende Trägerplatte und
- Fig. 5: eine Seitenansicht der Verriegelungsvorrichtung nach Fig. 1 in Richtung des Pfeiles C.

Von einer Verriegelungsvorrichtung für die nicht dargestellte Flügeltür eines ebenfalls nicht dargestellten Luftfahrzeuges, insbesondere eines Hubschraubers, ist in den Fig. 1 bis 5 lediglich eine der mit der Flügeltür fest verbundenen Verriegelungsvorrichtungen 10 gezeigt, die über ein ebenfalls nicht dargestelltes einen Handhebel aufweisendes Gestänge betätigbar sind und jeweils mit einem an der Rumpfstruktur des Luftfahrzeuges befestigten als Raste 11 dienenden Beschlag zusammenwirken.

Jede der Verriegelungsvorrichtungen 10 weist eine winkelförmige Trägerplatte 12 auf, deren um etwa 90° abgewinkeltes Teil einen Flansch 13 bildet, der schräg - siehe Fig. 4 - zur etwa waagerechten Wirkungsebene der Verriegelungsvorrichtung angeordnet ist. Über den Flansch 13 wird mittels hier nicht dargestellter Schrauben die jeweilige Verriegelungsvorrichtung an der Flügeltür des Hubschraubers befestigt.

Der Flansch 13 trägt einen Lagerbolzen 15 für einen schwenkbar gelagerten Schwenkkeil 16, der von einer Torsionsfeder 17 im Gegenuhrzeigersinne beaufschlagt ist vgl. Figur 1. Ein plattenförmiger Fortsatz 18 der Trägerplatte 12 trägt einen Lagerbolzen 19 für die Aufnahme der noch zu beschreibenden Riegelorgane und weist an seinem freien Ende eine dem Bolzen 20 der Raste 11 zugewandte schlitzförmige Öffnung 22 auf. Die Hinterkante 23 der schlitzförmigen Öffnung 22 dient als Anschlag und damit als Begrenzung der Bewegung der Flügeltür in ihre Schließstellung. Der Schwenkkeil 16 greift durch einen in seinen Bereich vorgesehenen Durchbruch 24 im Fortsatz 18 der Trägerplatte 12 hindurch in den Schwenkbereich der noch zu beschreibenden Riegelorgane.

Der Schwenkkeil 16 besitzt zwecks Führung in dem Durchbruch 24 der Trägerplatte 12 einen seitlichen Fortsatz 26, der mit der Stirnseite des freien Endes des Schwenkkeils eine gemeinsame Keilfläche 28 bildet; vgl. Figur 5. Ferner ist seitlich versetzt zur Keilfläche 28 eine Fangstufe 29 - Figur 2 - vorgesehen, die, wie noch zu beschreiben ist, der zeitweiligen Verriegelung eines der Riegelorgane dient.

Die genannten Riegelorgane umfassen einen als zweiarmigen Hebel ausgebildeten Fanghaken 30 und diesen benachbart einen ebenfalls als zweiarmigen Hebel ausgebildeten, als sog. Drehfalle wirkenden Verriegelungshaken 31, - der als Drehfalle wirkt -, die auf dem Lagerbolzen 19 der Trägerplatte 12 schwenkbar gelagert sind. Eine Trosionsfeder 34 beaufschlagt den Fanghaken 30 im Uhrzeigersinne in Bezug auf den Lagerbolzen 19 - vgl. Figur 1. Die Bewegung des Fanghakens 30 im Gegenzeigersinne ist durch einen Anschlagstift 32 begrenzt, der im plattenförmigen Fortsatz 18 der Trägerplatte 12 befestigt ist. Der Fanghaken 30 weist an seinem dem Bolzen 20 zugewandten freien Ende eine nach unten gerichtete schlitzförmige Öffnung 36 auf, deren dem Bolzen zugewandte Begrenzung in einer Keilfläche 37 ausläuft. Der abgewandte Hebelarm des Fanghakens trägt einen der Trägerplatte zugewandten Fortsatz 38, der mit der Fangstufe 29 des Schwenkkeils 16 zusammenwirkt; vgl. Figur 2.

Das dem Bolzen 20 zugewandte freie Ende des zweiarmigen Verriegelungshakens 31 weist ebenfalls eine schlitzförmige Öffnung 39 auf, die an ihrem freien Ende in eine Keilfläche 40 übergeht; vgl. Figur 3. Die genannten Keilflächen 36 und 39 der zugehörigen Riegelorgane, nämlich des Fanghakens 30 und des Verriegelungshakens 31 unterstützen die Fang- und Verriegelungsbewegung der Riegelorgane im Uhrzeigersinne um ihren Lagerbolzen über den Bolzen 20, sobald die Flügeltür von Hand in eine Stellung nahe der Schließstellung überführt wird.

Der abgewandte Hebelarm des Verriegelungshaken 31 trägt einen mit einem Kugelkopf 42 versehenen Lagerstift 43 - vgl. Figur 2 -, der mittels einer Buchse 44 in den Schwenkbereich von Fang- und Verriegelungshaken, sowie in den Bereich der Keilfläche 28 des Schwenkkeiles 16 ragt, um diese, wie noch zu beschreiben ist, zu bewegen.

Die Wirkungsweise der vorstehend beschriebenen Verriegelungsvorrichtung ist folgende:

Wie bereits erwähnt wird, sobald die Flügeltür in die Schließlage bewegt wird, über die Keilfäche 28 der Fanghebel 30 durch den Bolzen 20 in Bezug auf Fig. 3 im Uhrzeigersinne um den Lagerbolzen 19 entgegen der Wirkung der Feder 34 um einen geringen Winkelbetrag verschwenkt. Hierbei umfasst der Fanghaken mit seiner Öffnung 36 des einen Hebelarmes den Bolzen 20 und bewegt mit seinem anderen abgewandten Hebelarm den Schwenkkeil 16 mittels seines Fortsatzes 38 - Figur 2 - entgegen der Wirkung der Feder 17 im Uhrzeigersinne, bis die dargestellte Sperrlage erreicht ist, in der Schenkkeil 16 und Fanghaken 30 über die Fangstufe 29 des Schwenkkeils und den dort angreifenden Fortsatz 38 des Fanghakens miteinander verriegelt sind. Damit wird die Flügeltür in der gerade eingenommenen Lage gehalten, ist also "gefangen". Wird nunmehr über das nicht dargestellte Gestänge mittels seinem Handhebel - der bisher seine Normallage eingenommen hat und nunmehr in die Schließlage bewegt wird - der Verriegelungshaken 31 um den Lagerbolzen 19 in Bezug auf Fig. 3 im Uhrzeigersinne bewegt, so umgreift dieser mit seiner schlitzförmigen Öffnung 39 nunmehr vollständig den Bolzen 20 und verriegelt bei gleichzeitigem Anziehen des Türflügels in dessen Türöffnung innerhalb der Rumpfstruktur des Hubschraubers, diesen in der Schließlage. Hierzu trägt der Verriegelungshaken 31, wie bereits erwähnt, an seinem freien Hebelarm den Bolzen 43 mit dem Kugelkopf 42, der mit dem genannten Gestänge zur Verriegelung der Tür in Wirkverbindung steht. Während der Bewegung des Verriegelungshaken 31 in die Sperrlage bewegt dieser in folge seines gegenüber dem Fanghaken 30 größer gewählten Hubes - entsprechend der größeren Länge des Hebelarms in Bezug auf den Lagerbolze 19 -vergleiche Fig. 2 -, den Schwenkkeil 16 aus seiner Sperrlage und gibt damit über den Fortsatz 38 den Fanghaken 30 frei für einen neuen Vorgang bei einem neuen Schließen des Türflügels. Bedingt durch den größeren Hub des Verriegelungshaken 31 wird nämlich ab einer bestimmten Winkelstellung der Schwenkkeil 16 soweit verschwenkt; das der dabei freigegebene federbelastete Fanghaken 30 wieder in seine Ausgangslage für einen neuen Fangvorgang beim Schließen der Flügeltür zurückschwenken kann.

### BEZUGSZEICHENLISTE

- 10: Verriegelungsvorrichtung
- 11: Raste
- 12: Trägerplatte
- 13: Flansch
- 15: Lagerbolzen
- 16: Schwenkkeil
- 17: Trosionsfeder
- 18: plattenförmiger Fortsatz
- 19: Lagerbolzen
- 20: Bolzen
- 22: schlitzförmige Öffnung
- 23: Hinterkante der schlitzförmigen Öffnung
- 24: Durchbruch
- 26: seitlicher Fortsatz
- 28: Keilfläche
- 29: Fangstufe des Schwenkkeils 16
- 30: zweiarmiger Fanghaken
- 31: zweiarmiger Verriegelungshaken
- 32: Anschlagstift
- 34: Trosionsfeder
- 36: schlitzförmige Öffnung
- 37: Keilfläche des Fanghakens
- 38: Fortsatz des Fanghakens
- 39: schlitzförmige Öffnung
- 40: Keilfläche des Verriegelungshakens
- 42: Kugelkopf
- 43: Lagerstift
- 44: Buchse

## Patentansprüche

1. Türschloß (10) für Türen von Hubschraubern, mit einem der Türstruktur zugeordneten Verriegelungshaken (31) und einer der Rumpfstruktur zugeordneten etwa rechwinklig zum Verriegelungshaken (31) angeordneten, einen Bolzen (20) aufweisenden Raste (11), wobei der Verriegelungshaken (31) über ein manuell betätigbares Gestänge nach Bewegen der Tür in die Schließstellung mit dem Bolzen (20) in Wirkverbindung bringbar ist, um beim Bewegen des Verriegelungshakens (31) in die Sperrstellung die Tür in die in der Rumpfstruktur befindliche Türöffnung zu ziehen und in dieser Lage zu versperren oder vice versa durch Bewegen des Verriegelungshakens (31) in die Freigabestellung zu entsperren, **dadurch gekennzeichnet, dass** dem Verriegelungshaken (31) ein mit diesem in betrieblicher Wirkverbindung stehender federbelasteter Fanghaken (30) zugeordnet ist, der vor Wirksamwerden des Verriegelungshakens (31) zwecks Fangens der Tür mit dem Bolzen (20) in Eingriff bringbar ist bis durch weiteres Bewegen des Verriegelungshakens (31) die Tür in ihre endgültige Schließlage überführt ist, in der über die getriebliche Verbindung der Fanghaken (30) wieder freigegeben ist.

2. Türschloss nach Anspruch 1, **dadurch gekennzeichnet, dass** Verriegelungshaken (31) und Fanghaken (30) als zweiarmige Hebel ausgebildet und mittels eines Lagerbolzens (19) gleichachsig an einer Trägerplatte (12) gelagert sind, von denen die dem Bolzen (20) zugewandten Hebelarme hakenförmige Öffnungen (39, 36) aufweisen und unterschiedlich lang ausgebildet sind, während den abgewandten ebenfalls unterschiedlich lang ausgebildeten Hebelarmen ein eine Keilfläche (28) und eine Fangstufe (29) aufweisender federbelasteter Schwenkkeil (16) als getriebliche Wirkverbindung zugeordnet ist.

3. Türschloss nach Patentanspruch 2, **dadurch gekennzeichnet, dass** der federbelastete Schwenkkeil (16) mittels eines Lagerbolzens (15) schenkbar an der Trägerplatte (12) gelagert ist, wobei der Lagerbolzen (15) etwa senkrecht zum Lagerbolzen (19) von Fang- und Verriegelungshaken (30, 31) angeordnet ist.

4. Türschloss nach den Patentansprüchen 2 oder 3, **dadurch gekennzeichnet, dass** der an einer als Flansch dienenden Abbiegung der Trägerplatte (12) gelagerte Schwenkkeil (16) durch einen Durchbruch (24) in der Trägerplatte (12) etwa rechtwinklig in den Schwenkbereich von Verriegelungs- und Fanghaken (31, 30) ragt.

5. Türschloss nach einem der Patentansprüche 2 bis 4, **dadurch gekennzeichnet, dass** Keilfläche (28) und Fangstufe (29) des Schwenkkeils (16) an seiner den Endbereichen von Fang- und Verriegelungshaken (30, 31) zugewandten Wirkfläche angeordnet sind, und dass der von einer Torsionsfeder (17) in Bezug auf seinen Lagerbolzen (15) im Gegenzeigersinne beaufschlagte Schwenkkeil (16), sobald die Fangstufe (29) in Wirkverbindung mit einem Fortsatz (38) des Fanghakens (30) ist, diesen in seiner im Anhang zum Anschlagsstift (32) gelangten Lage sperrt.

6. Türschloss nach einem der vorgenannten Patentansprüche, **dadurch gekennzeichnet, dass** das der Raste (11) zugewandte freie Ende der Trägerplatte (12) eine schlitzförmige Öffnung (22) aufweist, deren Hinterkante (23) als Endanschlag für die Tür dient.

## Claims

1. Door lock (10) for doors of helicopters, with a locking hook (31) that is assigned to the door structure and a catch (11) that has a bolt (20), which is located roughly at a right angle to the locking hook (31) and which is assigned to the fuselage structure, and the locking hook (31) - by way of linkage that can be manually actuated after moving the door into the closed position - can be dynamically connected to the bolt (20) in order to pull the door into the door opening located in the fuselage structure when the locking hook (31) is moved into the blocking position and to lock it in this position or vice versa to unlock it by moving the locking hook (31) into the release position, **characterised in that** the locking hook (31) is assigned a spring-loaded catch hook (30) that is dynamically connected to the locking hook in operation and that can be caused to engage the bolt (20) for purposes of catching the door before the locking hook (31) takes effect until the door is transferred by further movement of the locking hook (31) into its final closed position in which the catch hook (30) is released again by way of the kinematic connection.

2. Door lock according to Claim 1, **characterised in that** the locking hook (31) and the catch hook (30) are made as double-armed levers and are supported by means of a bearing bolt (19) equiaxially on a carrier plate (12), of which the lever arms facing the bolt (20) have hook-shaped openings (39, 36) and are made in different lengths, while a spring-loaded pivoting wedge (16) that has a wedge surface (28) and a catch step (29) is assigned as a kinematic dynamic connection to the lever
arms that are likewise made in different lengths and that are facing away.

3. Door lock according to Claim 2, **characterised in that** the spring-loaded pivoting wedge (16) is pivotally supported on the carrier plate (12) by means of a bearing bolt (15), the bearing bolt (15) being located roughly perpendicular to the bearing bolt (19) of the catch and locking hooks (30, 31).

4. Door lock according to Claim 2 or 3, **characterised in that** the pivoting wedge (16) that is supported on a bend of the carrier plate (12) that is used as a flange projects through an opening (24) in the carrier plate (12) roughly at a right angle into the pivoting region of the locking and catch hooks (31, 30).

5. Door lock according to one of claims 2 to 4, **characterised in that** the wedge surface (28) and the catch step (29) of the pivoting wedge (16) are located on its action surface that faces the end regions of the catch and locking hooks (30, 31), and **in that** the pivoting wedge (16), on which a torsion spring (17) acts in the anticlockwise direction with respect to its bearing bolt (15) as soon as the catch step (29) is dynamically connected to an extension (38) of the catch hook (30), blocks the latter in its position in which contact with the stop pin (32) has been made.

6. Door lock according to one of the preceding claims, **characterised in that** the free end of the carrier plate (12) facing the catch (11) has a slotted opening (22), whose rear edge (23) is used as the end stop for the door.

## Revendications

1. Serrure (10) pour portes d'hélicoptère, comportant un crochet de verrouillage (31) affecté à la structure de porte et un mentonnet (11) comportant un boulon (20), affecté à la structure du fuselage et disposé approximativement à angle droit vis-à-vis du crochet de verrouillage (31), moyennant quoi le crochet de verrouillage (31) peut être amené en liaison active avec le boulon (20) par une tringlerie actionnable manuellement après le déplacement de la porte en position de fermeture, pour tirer la porte dans l'ouverture de porte se trouvant dans la structure du fuselage lors du mouvement du crochet de verrouillage (31) en position de verrouillage et la verrouiller dans cette position ou inversement pour la débloquer en position de déverrouillage par un mouvement du crochet de verrouillage (31), **caractérisée en ce qu'**un crochet de retenue à ressort relié fonctionnellement au crochet de verrouillage est affecté à ce dernier (31), lequel crochet de retenue peut être mis en prise avec le boulon (20) avant l'entrée en effet du crochet de verrouillage (31) pour retenir la porte jusqu'à ce que la porte soit transférée dans sa position de fermeture définitive par un autre mouvement du crochet de verrouillage (31), dans laquelle le crochet de retenue (30) est à nouveau débloqué par la liaison active engrenée.

2. Serrure selon la revendication 1, **caractérisée en ce que** le crochet de verrouillage (31) et le crochet de retenue (30) sont conçus sous forme de leviers à deux bras et sont montés équiaxialement au moyen d'un boulon de palier (19) sur une plaque de support (12), moyennant quoi les bras de levier faisant face au boulon (20) comportent des ouvertures en forme de crochet (39, 36) et sont conçus avec une longueur différente, tandis qu'une clavette pivotante (16) à ressort comportant une surface de clavette (28) et un épaulement de retenue (29) est affectée aux bras de levier opposés qui sont également de longueur différente, pour servir de liaison fonctionnelle engrenée.

3. Serrure selon la revendication 2, **caractérisée en ce que** la clavette pivotante à ressort (16) est montée de manière à pouvoir pivoter sur la plaque de support (12) au moyen d'un boulon de palier (15), moyennant quoi le boulon de palier (15) est disposé de façon approximativement perpendiculaire au boulon de palier (19) des crochets de retenue et de verrouillage (30, 31).

4. Serrure selon la revendication 2 ou 3, **caractérisée en ce que** la clavette pivotante (16) montée sur une courbure de la plaque de support (12) servant de flasque se dresse par un passage (24) dans la plaque de support (12) de façon approximativement orthogonale au plan de débattement des crochets de verrouillage et de retenue (31, 30).

5. Serrure selon l'une quelconque des revendications 2 à 4, **caractérisée en ce que** la surface de clavette (26) et l'épaulement de retenue (29) de la clavette pivotante (16) sont situés sur sa surface active faisant face aux régions terminales des crochets de retenue et de verrouillage (30, 31), et **en ce que** la clavette pivotante (16), sollicitée par un ressort à torsion (17) dans le sens inverse des aiguilles d'une montre par rapport à son boulon de palier (15), bloque le crochet de retenue dans sa position dans laquelle le contact a été produit avec le doigt de butée (32) dès que l'épaulement de retenue est en liaison active avec un prolongement (38) du crochet de retenue (30).

6. Serrure selon l'une quelconque des revendications précédentes, **caractérisée en ce que** l'extrémité dégagée de la plaque de support (12) faisant face au mentonnet (11) comporte une ouverture (22) en forme de fente, dont le bord arrière (23) sert de butée terminale pour la porte.
